# EUROPÄISCHE PATENTSCHRIFT

(11) **EP 0 277 684 B1**
(45) Veröffentlichungstag und Bekanntmachung des Hinweises auf die Patenterteilung: **25.03.1992**
(21) Anmeldenummer: 88200120.9
(22) Anmeldetag: 26.01.1988
(51) Int. Cl.: B25B 7/14

(54) **Zangenartiges Werkzeug**
Plier-like tool
Outil du genre pince

(30) Priorität: 02.02.1987 SE 8700382; 02.12.1987 SE 8704809
(43) Veröffentlichungstag der Anmeldung: 10.08.1988
(62) Teilanmeldung aus: 91112205.9
(73) Patentinhaber: C.A. Weidmüller GmbH & Co., D-32760 Detmold (DE)
(72) Erfinder: Undin, Hans, S-184 00 Akerberga (SE)
(74) Vertreter: Klauber, Tomas

(56) Entgegenhaltungen:
- EP-A- 0 155 031
- BE-A- 888 258
- DE-A- 2 903 252
- DE-C- 182 722
- DE-C- 2 606 849
- FR-E- 13 868
- GB-A- 901 091
- US-A- 4 170 154
- US-A- 4 561 282

## Beschreibung

Die Erfindung bezieht sich auf ein zangenartiges Werkzeug des im Oberbegriff des Patentanspruches 1 angeführten Typs, d.h. ein Werkzeug, welches zwei scherenartig von- und zueinander verschwenkbare längliche Handgriffe aufweist, von denen Arbeitsorgane, wie z.B. Backen, angetrieben werden. Die Beschaffenheit der Arbeitsorgane, die Art ihrer Bewegung (scheren- oder schraubstockartig) und die Art auf welche die Bewegung von den Handgriffen an die Backen übertragen wird ist vom Standpunkt der vorliegenden Erfindung unwesentlich. Das Werzeug ist mit einem Gesperre versehen, welches ein Eingriffsglied und eine Schaltklinke aufweist. Zweck des Gesperres ist zu verhindern, dass nicht voll bearbeitete Arbeitsstücke den Backen (unwillkürlich oder aus Fahrlässigkeit) entnommen werden können.

In FR-A-423.625 ist ein zangenartiges Werkzeug der im Oberbegriff des angeschlossenen Patentanspruchs 1 angegebenen Art beschrieben, welches zum Verschliessen von Plomben dient. Unter "bistabilen Kippe" ist hierbei zu verstehen, dass die Schaltklinke in zwei Seitenlagen vom Federelement beaufschlagt wird, wobei das auf die Schaltklinke in der einen Seitenlage bezogene Kippmoment dem auf die Schaltklinke in der anderen Seitenlage bezogenen Kippmoment entgegengesetzt wirkt.

Das Eingriffsglied des Gesperres ist als ein separater Bauteil, eine an beide Handgriffe angeschlossene Lasche, die eine Zahnreihe trägt, gestaltet. Ein Ende der Lasche ragt seitlich über einen der Handgriffe heraus.

Ein Gesperre mit einer wie eine bistabile Kippe arbeitenden Schaltklinke ist ferner in EP-A-155 031 beschrieben. Das Eingriffsglied ist dort als eine an einem schwenkbar an beide Handgriffe angeschlossenen Bauteil angeordnete Zahnreihe gestaltet, an deren beiden Enden ein Endanschlag vorgesehen ist für den Umschwung der Schaltklinke aus der einen Seitenlage in die entgegengesetzte Seitenlage.

Zu den Vorteilen einer derartig arbeitenden Schaltklinke gehört der Umstand, dass die für den Umschwung der Schaltklinke früher an beiden Enden der Zahnreihe benötigten freien Strecken entfallen, womit eine gedrungenere Bauweise ermöglicht wird.

Die vorliegende Erfindung stellt sich die Aufgabe ein Werkzeug der im Oberbegriff des Patentanspruches 1 angeführten Art weiter zu verbessern, und zwar in dem Sinne, dass die weiter unten näher beschriebene, in manchen Fällen immer noch vorhandene Möglichkeit zur Entnahme eines nicht voll bearbeiteten Arbeitsgegenstandes abgeschafft wird, und ferner dass ein die Zahnreihe tragender separater Bauteil, der an beide Handgriffe gelenkig angeschlossen werden muss, entfallen kann, wobei dass Gesperre gegebenen Falls gleichzeitig auch die Funktion eines die maximale Öffnungslage der Handgriffe begrenzenden Anschlages füllen kann.

Bei der Konstruktion gemäss EP-A-155 031 wird die Schaltklinke, nachdem die Handgriffe (und somit auch die Arbeitsbacken) ihre meist geschlossene Lage erreicht haben, von dem einen Endanschlag in die Seitenlage für Nichteingriff mit der Zahnreihe verschwenkt, und tritt mit der Zahnreihe erst wieder dann in Eingriff, nachdem sie vom anderen Endanschlag wieder zurück in die frühere Seitenlage verschwenkt wird. Während der Rückführbewegung der Handgriffe von der meist geschlossenen in die meist geöffnete Lage können die Handgriffe jedoch unbehindert zurück in Richtung zur meist geschlossenen Lage geführt werden. Wenn in dem Werkzeug kleinere Arbeitsstücke bearbeitet werden, ist es möglich, die Handgriffe immer nur teilweise zu öffnen um ein neues Arbeitsstück in die Arbeitsbacken einzuführen, und dann besteht kein Zwang, die folgende Schliessbewegung bis zum Ende durchzuführen, denn die Schaltklinke befindet sich nicht im Eingriff mit der Zahnreihe. Folglich kann auch die Schliessbewegung vorzeitig, d.h. vor Erreichen dermeist geschlossenen Lage abgebrochen werden, womit der Zweck des Gesperres umgangen wird.

Wenn nach der vorliegenden Erfindung ein separater, beiderseits schwenkbar anzuschliessender Bauteil, der den Träger der Zahnreihe bildet, entfallen kann, so bringt das den Vorteil einer vereinfachten Konstruktion und des Entfallens zweier Arbeitsmomente (zweifaches Anlenken des betreffenden Bauteils) beim Zusammenbau mit sich.

Die Erfindungsaufgabe wird auf die Weise gelöst, welche aus dem kennzeichnenden Teil des angeschlossenen Patentanspruches 1 hervorgeht. In den Unteransprüchen sind vorteihafte Weiterentwicklungen angegeben. Mit "rückwärts" und "rückwertig" bzw "vorwärts" und "vordere" wird in der Beschreibung und in den Ansprüchen die Richtung zum freien Ende der Handgriffe bzw. zum freien Ende der Backen verstanden.

Die Erfindung soll nun anhand beigefügter schematischer Zeichnungen näher erläutert werden. Hierbei zeigt
- Fig. 1: ein erfindungsgemäss gestaltetes zangenartiges Werkzeug in einer ersten Ausführungsform in maximal geöffnetem Zustand,
- Fig. 2: das Werkzeug gemäss Fig. 1 in maximal geschlossener Lage,
- Fig. 3: ein erfindungsgemäss gestaltetes Werkzeug in einer zweiten Ausführungsform in maximal geöffneter Lage,
- Fig. 4: das Werkzeug gemäss Fig. 3 in maximal geschlossener Lage,
- Fig. 5: eine alternative Ausführungsform des Werkzeuges gemäss Fig. 3 und 4,
- Fig. 6a und 6b: in vergrössertem Mass-stab das freie Ende der Schaltklinke des Gesperres gemäss Fig. 3-5, und
- Fig. 7: eine weitere alternative Ausführungsform des Werkzeuges gemäss Fig. 3 und 4,

Analoge Konstruktionsteile sind in allen Zeichnungsfiguren mit gleichen oder analogen Bezugszeichen bezeichnet.

Die Zange 10A gemäss Fig. 1 und 2 enthält zwei Arbeitsbacken 11A, 12A die jeweils mit einem Handgriff 11B, 12B einstückig gefertigt und zu einer starren Einheit vereint sind. Die beiden Arbeitsbacke-Handgriffseinheiten 11A, 11B und 12A, 12B sind mittels eines Zapfens 13 schwenkbar miteinander verbunden, und eine auf dem Zapfen 13 aufgezogene Feder 13A, deren Enden bei 13A' und 13A" jeweils in einer Arbeitsbacke-Handgriffseinheit 11A, 11B bzw. 12A, 12B verankert sind, hält diese zwei Einheiten in geöffnetem Zustand.

Am ersten Handgriff 11B ist mittels eines weiteren Zapfens 14 eine Schalt- oder Sperrklinke 15 schwenkbar gelagert. Die Schaltklinke 15 weist einen Eingriffsteil in Form eines in Richtung zum zweiten Handgriff 12B hin sich erstreckenden Eingriffsarms 15A, sowie einen rückwärts, d.h. in Richtung zum freien Ende 11B' des ersten Handgriffes 11B sich erstreckenden Betätigungsteil in Form eines Betätigungsarms 15B auf. Am freien Ende des Betätigungsarms 15B ist, z.B. in einer Öffnung oder in einem Schlitz 16B, eine in ihrem mittleren Teil omegaförmig gestaltete Feder 16 mit ihrem einen Ende verankert. Das andere Ende der Feder 16 ist an einem festen, im ersten Handgriff 11B verankerten Zapfen 16A befestigt. Die Linie X' (Fig. 2) stellt die Verbindungslinie des Zapfens 14 mit der Angriffsstelle 16B an der Feder 16 dar, und der Betätigungsteil 15B erstreckt sich zwischen dieser Angriffsstelle 16B und dem Zapfen 14 . Der Eingriffsarm 15A verläuft quer zur Verbindungslinie X'.

Die Feder 16 ist länger als der Abstand zwischen ihren beiden Endpunkten 16A, 16B. Alternativ kann die Feder 16 auch zick-zackförmig gestaltet sein , ähnlich wie z.B. in EP-A-155 031 gezeigt ist, oder sie kann die in Fig. 7 dargestellte wendelförmige Form 16" aufweisen. Wenn die Verankerungsstelle 16B jenseits des Zapfens 14 verlegt wird, so kann die Feder wie eine wendelförmige Zugfeder 16' gestaltet werden, wie später in Fig. 5 gezeigt werden wird.

Die Schaltklinke 15 befindet sich in einer neutralen mittleren Lage, wenn die beiden Verankerungsstellen der Feder 16, der Schlitz 16B und der Zapfen 16A, und der Zapfen 14 an einer geraden Linie X liegen, d.h. wenn die Linien X und X' zusammenfallen. Diese Lage ist bei der alternativen Ausführungsform in Fig. 5 dargestellt, wogegen in den Fig. 1 und 3 eine erste ausgeschwenkte Seitenlage, und in den Fig. 2 und 4 eine in entgegengesetzter Richtung ausgeschwenkte zweite Seitenlage der Schaltklinke 15 gezeigt werden. Die beschriebene Anordnung der Schaltklinke 15 und der Feder 16 hat zu Folge, dass die Schaltklinke 15 auf die Art und Weise einer bistabilen Kippe arbeitet.

Am freien Ende des Eingriffsarms 15A ist als Eingriffsorgan eine erste, rückwärts sich erstreckende Nase 15E, und an der Anschlussstelle des Eingriffsarmes 15A an die übrigen Teile der Schaltklinke ist eine zweite, vorwärts sich erstreckende Nase 15C angeordnet. Der Eingriffsarm 15A weist eine vordere Abtastkante 15A' auf. Einstückig mit dem zweiten Handgriff 12B sind zwei in Richtung zum ersten Handgriff 11B bzw. zur Schaltklinke 15 hin sich erstreckende Vorsprüge 17 und 18 angeordnet, von denen der vordere Vorsprung 17, der von zwei in einer Ecke oder Spitze E sich treffende Kanten 17', 17" begrenzt ist, vorteilhafter Weise mit der Arbeitsbacke 12A zu einer Einheit verschmolzen ist. Zusammen bzw. zwischen einander begrenzen die beiden Vorsprünge 17 und 18 einen Wirkungsbereich A für die Schaltklinke 15, und der rückwertige Vorsprung 18 ist mit drei vorwärts, d.h. in diesen Bereich A hinein, gerichteten Zähnen 18A, 18B, 18C versehen. Diese Zähne 18A, 18B, 18C weisen, wie aus Fig. 6a und 6b noch deutlicher ersichtlich ist, abgeschrägte untere Kanten wie 18B' auf, wobei die erste Nase 15E an der Schaltklinke 15 eine entsprechend abgeschrägte (d.h. zum Formschluss angeordnete) obere Kante 15'E' besitzt.

### Das Gesperre arbeitet auf folgende Weise:

In der Fig. 1 befinden sich die Arbeitsbacken 11A, 12A und die Handgriffe 11B, 12B in ihrer maximal geöffneten Lage welche durch den Eingriff der ersten Nase 15E am Eingriffsarm 15A mit dem ersten Zahn 18A des rückwertigen Vorsprunges 18 bestimmt ist. Es ist ersichtlich, dass das Gesperre auch die Funktion eines Endanschlages für die maximal geöffnete Lage des Werkzeuges ausübt, denn die Backen-Handgriffseinheiten 11A, 11B und 12A, 12B können nicht weiter gegen den Sinn des Pfeiles P ausgeschwenkt werden, und zufolge des Formeingriffes zwischen der Nase 15E und dem Zahn 18A ist eine Bewegung der Schaltklinke 15 nur in Richtung der Pfeiles Pʹ, d.h. vom ersten Zahn 18A über den zweiten Zahn 18B zum dritten Zahn 18C und darüber hinaus möglich, aber nicht im entgegengesetzten Sinne.

Hierbei ist das Gesperre zufolge von Dimensionierung und gegenseitiger Lage der Teile 15-18 so ausgelegt, dass sich die Schaltklinke 15 in der ersten ausgeschwenkten Seitenlage befindet (bei der die Verankerungsstelle 16B ausserhalb, in Fig. 1 oberhalb, der Geraden X liegt) sowohl wenn die Nase 15E mit einem der Zähne 18A-18C einrastet, wie in Fig. 1 und 6a dargestellt, als auch dann, wenn sie auf die in Fig. 6b dargestellte Weise einen der Zähne 18B, 18C passiert.

Die Feder 16 drückt in dieser ersten Seitenlage die Schaltklinke 15 ununterbrochen gegen den rückwärtigen Vorsprung 18, so dass bei Betätigung des Handgriffes 11b im Sinne des Pfeiles P die Nase 15E am Eingriffsarm 15A hinter den Zahn 18C gebracht wird, ohne hierbei je gegen den Sinn des Pfeiles Pʹ zurückgeführt werden können, und auch unmittelbar hinter dem Zahn 18C die gleiche Lage einnimmt, die in Fig. 6a gegenüber dem Zahn 18B dargestellt ist.

Bei weiterer Bewegung des Handgriffes 11B in Richtung des Pfeiles P und der Schaltklinke 15 in Richtung des Pfeiles Pʹ stosst jedoch die zweite Nase 15C am Anschlussende des Eingriffsarmes 15A mit ihrer in der Zeichnung unteren Kante gegen den vorderen Vorsprung 17 an. Dadurch wird ein Umschwung der Schaltklinke 15 herbeigeführt, der sie über die neutrale Lage (dieser vorübergehender Zustand, bei dem beide Feder-Verankerungsstellen wie 16ʹA, 16ʹB und der Schwenkzapfen 14 an einer Geraden X liegen, ist in Fig. 5 dargestellt) in die entgegengesetzte zweite Seitenlage bringt (bei der die Verankerungsstelle 16B wiederum ausserhalb, jetzt gemäss Fig. 2 unterhalb, der Gerade X liegt).

In dieser zweiten Seitenlage wird die Schaltklinke 15 von der Feder 16 dauernd an den vorderen Vorsprung 17 angedrückt.

In dieser Lage steht nichts einer Bewegung der Schaltklinke 15 gegen den Sinn des Pfeiles Pʹ entgegen, so dass der Handgriff 11B jetzt, und erst jetzt, entgegen den Sinn des Pfeiles P bewegt, und die Zange 10A somit geöffnet werden kann. Hierbei gleitet die Schaltklinke 15 mit ihrem freien Ende bzw. mit der Abtastkante 15Aʹ ihres Eingriffsarmes 15A entlang der zugewandten Kante 17ʺ des vorderen Vorsprunges 17 und wird schliesslich von der Spitze E des vorderen Vorsprunges 17 kurz vor dem Erreichen der in Fig. 1 dargestellten Lage zum Umschwung in die erste Seitenlage und in Eingriff mit dem Zahn 18A gebracht.

Der vordere Vorsprung 17 (und im dargestellten Beispiel insbesondere seine Spitze E) füllt somit die Funktion beider Endanschläge der vorbekannten Konstruktion gemäss EP-A-155 031: einmal indem er mit der Nase 15C eingreift, und zum anderen Mal, indem er mit der Abtastkante 15Aʹ eingreift.

Der Augenblick, bzw. die Lage, in der die zweite Nase 15C an den vorderen Vorsprung 17A anstosst, bestimmt somit die Endlage der Schliessbewegung des Backenpaares 11A, 12A, d.h. die Lage, in der das Einsetzen einer Öffnungsbewegung zugelassen wird. Diese Lage wird so gewählt, z.B. mittels entsprechender räumlicher Zuordnung der beiden Backen 11A, 12A an die beiden Handgriffe 11B, 12B, dass die Backen 11A, 12A hierbei dicht aneinander anliegen oder, wie in Fig. 2 dargestellt, sich in gewähltem Abstand voneinander befinden.

Die Zange 10B gemäss Fig. 3 und 4 unterscheidet sich von der Zange 10A dadurch, dass die Schaltklinke 15ʹ an ihrem freien Ende, gegenüber der ersten Nase 15ʹE, noch eine dritte, quer zur Längsrichtung des Eingriffsarmes 15ʹA nach vorwärts, d.h. in Richtung zum Zapfein 13 hin, sich erstreckende Nase 15ʹD (Fig. 4) aufweist, und dass der vordere Vorsprung 17A, bzw. seine der Schaltklinke 15ʹ zugewandte Kante 17Aʺ, im Abstand von der Spitze E eine Einbuchtung Aʹ mit einem vorspringenden Zahn 17B aufweist. Hierbei ist die in der Zeichnung obere Kante der Nase 15ʹD, und die in der Zeichnung untere Kante des Zahnes 17B so abgeschrägt, dass die beiden Teile bei gegenseitiger Berührung aneinander gleiten können, und die Abmessungen und Lagen des Zahnes 17B und der Nase 15ʹD sind so gewählt, dass auch wenn die Nase 15ʹD bei einer Bewegung der Schaltklinke 15ʹ entgegen den Sinn des Pfeiles Pʹ den Zahn 17B "überschreitet" (also wenn sie sich in einer analogen Lage, wie gemäss Fig. 6b die Nase 15ʹE gegenüber dem Zahn 18B befindet), ein Umschwung der Sperrklinke 15ʹ in die andere Seitenlage nicht eintritt, sondern dies durch Berührung mit der Kante 17Aʺ stattfindet (Fig. 4).

Das Gesperre in der Zange 10B arbeitet im Prinzip auf die gleiche Weise wie das Gesperre in der Zange 10A.

Da die Teile 15ʹD und 17B aneinander gleiten können, kan die Schaltklinke 15ʹ frei gegen den Sinn des Pfeiles Pʹ bewegt werden, denn der Wirkungsbereich A, bzw. A und Aʹ, ist genügend breit, um eine Berührung der ersten Nase 15ʹE am Eingriffsarm 15ʹA mit den Zähnen 18B und 18C des rückwertigen Vorsprunges 18 auch bei dem oben erwähnten "überschreiten" des Zahnes 17B zu vermeiden.

Zu bemerken ist, dass sich bei der Zange 10B die Endanschlagsfunktion auch aus dem Umstand ergibt, dass die Länge B (Fig. 6a) grösser ist als der kleinste Abstand zwischen der Kante 17Aʺ und dem Zahn 18A.

Die Nase 15ʹD verleiht der Anordnung erhöhte Funktionssicherheit, u.a. deshalb, weil sie zur Schaffung der soeben erwähnten Länge B beiträgt. Auch der vorspringende Zahn 17B am vorderen Vorsprung 17 hat erhöhte Betriebssicherheit zum Zweck, indem er einen Umschwung der Schaltklinke 15ʹ bei der Bewegung im Sinne des Pfeiles Pʹ zuverlässlich verhindert.

In diesem Zusammhenhang ist anzuführen, dass der zweite Zahn 18B am rückwertigen Vorsprung 18 keine Funktion bei der Beaufschlagung der Schaltklinke 15ʹ erfüllt, sondern den Zweck hat zu verhindern, dass die Zange nicht einmal teilweise geöffnet werden kann wenn die Nase 15E oder 15ʹE am Eingriffsarm 15A oder 15ʹA von der Lage hinter dem ersten Zahn 18A (Fig. 1 und 3) in diejenige hinter dem dritten Zahn 18C bewegt wird. Eine derartige Öffnungsmöglichkeit würde es gestatten, einen nicht gänzlich bearbeiteten Arbeitsgegenstand aus dem Backenpaar 11A, 12A herauszunehmen. Aus dem gleichen Grunde werden auch die Zahnlücken zwischen den Zähnen 18A und 18B und 18B und 18C so bemessen, dass sie die Grösse bzw. Höhe der Nase 15E bzw. 15ʹE nicht wesentlich überschreiten.

Eine Zange 10Bʹ gemäss Fig. 5 unterscheidet sich von der Zange 10B dadurch, dass die Blattfeder 16 von einer Spiralfeder 16ʹ ersetzt ist, deren Verankerungsstelle an der Schaltklinke 15", ein Zapfen 16'B, Jenseits (bezüglich der Verankerungsstelle 16'A) des Schwenkzapfens 14 verlegt ist. Der Zapfen 14 endet an der Oberfläche der Schaltklinke 15", um der Feder 16' nicht im Wege zu stehen, und der Zapfen 16'B ragt aus dieser Oberfläche heraus. Der Betätigungsarm 15B (Fig. 3) kann entfallen, bzw. die zweite Nase 15"C übernimmt die Funktion eines Betätigungsteiles und kann eventuell etwas länger gestaltet sein.

Die Schaltklinke 15" ist in ihrer neutralen Lage dargestellt, in der die beiden Verankerungsstellen 16'A und 16'B der Feder 16' und der Schwenkzapfen 14 an der Geraden X liegen.

Die Zange 10B" gemäss Fig. 7 unterscheidet sich von der Zange 10B insbesondere durch abweichende Form der beiden Federn 16" und 13AA, von denen die erste U-förmige, und die zweite spiralförmig ist und dadurch, dass die Handgriffe 11B', 12B' mit Kunststoffüberzüngen 11C, 12C versehen sind.

## Patentansprüche

1. Zangenartiges Werkzeug (10A-10B") mit zwei Handgriffen (11B, 12B, 11B', 12B',), zwei an diese Handgriffe angeschlossenen, Backen (11A, 12A,) und einem Gesperre zum Verhindern eines vorzeitigen Öffnens der Backen (11A, 12A,), welches Gesperre eine mittels eines Schwenkzapfens (14,) an den ersten Handgriff schwenkbar angeschlossene Schaltklinke (15, 15', 15",), und ein an den zweiten Handgriff angeschlossenes Eingriffsglied (17, 18,) für die Schaltklinke aufweist, wobei die Schaltklinke in einer im Abstand vom Schwenkzapfen (14,) befintlichen Angriffsstelle (16B, 16'B) dauernd von einem Federelement (16,) beaufschlagt wird um nach der Art einer bistabilen Kippe zu arbeiten und hierbei beim Anstossen an zumindest einen im Anschluss an das Eingriffsglied am zweiten Handgriff angeordneten Endanschlag (E,) von einer ein Öffnen verhindernden, in eine ein Öffnen zulassenden Seitenlage und umgekehrt verschwenkt zu werden, wobei die Schaltklinke einen zwischen der genannten Angriffsstelle (16B, 16'B,) und dem Schwenkzapfen (14,) sich erstreckenden Betätigungsteil (15B, 15B',) sowie einen vom Schwenkzapfen (14,) zum Eingriffsglied hin sich erstreckenden, am freien Ende mit einem Eingriffsorgan (15E, 15'E, 15"E,) abgeschlossenen Eingriffsteil (15A, 15'A, 15",) aufweist, **dadurch gekennzeichnet,** dass der Eingriffsteil (15A, 15'A, 15") die Form eines quer zur Verbindungslinie (X') der Angriffsstelle (16B) des Federelementes (16, 16', 16") mit dem Schwenkzapfen (14) sich erstreckenden Eingriffsarmes hat, der am freien Ende als Eingriffsorgan eine rückwärts gerichtete erste Nase (15E, 15'E) trägt und an seiner Anschlussstelle an den Beläligungteil (15B, 15'B) eine nach vorne gerichtete zweite Nase (15C, 15'C) aufweist, wobei das Eingriffsglied zwei an den zweiten Handgriff (12B, 12B') starr angeschlossene, zum ersten Handgriff (11B, 11B') hin sich erstreckende, und hierbei den Eingriffsarm beiderseits umschliessende Vorsprünge (17, 18) aufweist, von denen der vordere (17) Vorsprung einen der genannten Endanschläge bildet und zum Eingriff mit der zweiten Nase (15C, 15'C) zwecks Umschwung der Schaltklinke angeordnet ist, wobei der hintere Vorsprung (18) an seinem freien Ende einen zum vorderen Vorsprung (17) gewandten ersten Zahn (18A) aufweist, der zum Eingriff mit der ersten Nase (15E, 15'E) angeordnet ist, und wobei miteinander eingreifende Kanten der ersten Nase und des ersten Zahnes für gegenseitigen Formeingriff gestaltet sind.

2. Werkzeug nach Patentanspruch 1, **dadurch gekennzeichnet,** dass am freien Ende des Eingriffsarmes (15'A, 15"A) gegenüber der ersten Nase (15'E, 15"E) eine vorwärts sich erstreckende dritte Nase (15'D, 15"D), und in einer Ausbuchtung (A') am vorderen Vorsprung (17A) ein zum Eingriffsarm (15', 15") gerichteter Zahn (17B) vorgesehen sind, die aneinander gleitbare zugewandte Kanten aufweisen wobei die Abmessungen und Lagen der dritten Nase (15'D, 15"D) und des genannten Zahnes (17B) so gewählt sind, dass die dritte Nase den Zahn überschreiten kann ohne dass die Schaltklinke (15', 15") in die entgegengesetzte Seitenlage verschwenkt wird.

3. Werkzeug nach Patentanspruch 1 oder 2, **dadurch gekennzeichnet,** dass am hinteren Vorsprung (18) noch zumindest ein weiterer, gleich wie der erste Zahn (18A) gerichteter und gestalteter Zahn (18B, 18C) für Formeingriff mit der ersten Nase (15E, 15'E, 15"E) des Eingriffsarmes vorgesehen ist, wobei die Abmessungen und die Lage dieses weiteren Zahnes oder dieser weiteren Zähne (18B, 18C), sowie die Abmessungen der ersten Nase (15E, 15'E, 15") so gewählt sind, dass die Nase den Zahn bzw. die Zähne überschreiten kann, ohne dass die Schaltklinke (15, 15', 15") in die entgegengesetzte Seitenlage verschwenkt wird.

4. Werkzeug nach Patentanspruch 3, **dadurch gekennzeichnet,** dass am hinteren Vorsprung (18) drei Zähne (18A, 18B, 18C) vorgesehen sind.

5. Werkzeug nach irgendeinem der vorangehenden Patentansprüche, **dadurch gekennzeichnet,** dass der Zahn (18A) oder die Zähne (18A, 18B, 18C) am hinteren Vorsprung (18) abgeschrägte untere Kanten (18B') aufweisen und die erste Nase (15E) an der Schaltklinke (15) eine zu Formschluss mit ihnen entsprechend abgeschrägte obere Kante (15'E') aufweist.

6. Werkzeug nach irgendeinem der vorangehenden Patentansprüche, **dadurch gekennzeichnet,** dass sich der Betätigungsteil (15B) der Schaltklinke (15) nach hinten erstreckt und das Federelement als eine spiral- oder omegaförmige Feder (16", 16) gestaltet ist.

7. Werkzeug nach irgendeinem der Patentansprüche 1-5, **dadurch gekennzeichnet,** dass der Betätigungsteil der Schaltklinke (15") von der zweiten Nase (15"B) gebildet ist, die sich nach vorne erstreckt, und das Federelement als eine wendelförmige Feder (16') gestaltet ist.

## Claims

1. A pliers-like tool (10A-10B") having two handles (11B, 12B, 11B', 12B'), two jaws (11A, 12A) connected to these handles and a locking mechanism for preventing a premature opening of the jaws (11A, 12A), which locking mechanism has a pawl (15, 15', 15") swingably connected by means of a swivel pin (14) to the first handle, and connected to the second handle, an engagement member (17, 18), for the pawl, in which respect the pawl is permanently acted upon by a spring element (16) at an attack point (16B, 16'B) located at a distance from the swivel pin (14) in order to work in the manner of a hinge-joint and in this respect, upon striking against at least one end stop (E) arranged subsequent to the engagement member on the second handle to be swivelled, from a lateral position preventing an opening, into a lateral position permitting an opening and vice versa, in which respect the pawl has an actuation part (15B, 15B'), extending between the said attack point (16B, 16'B) and the swivel pin (14), as well as an engagement part (15A, 15'A, 15") extending from the swivel pin (14) towards the engagement member and terminated at the free end with an engagement member (15E, 15'E, 15"E), characterised in that the engagement part (15A, 15'A, 15") has the shape of an engagement arm which extends transversely to the connection line (X') of the attack point (16B) of the spring element (16, 16', 16") to the swivel pin (14) and which carries at the free end as an engagement member a rearwardly directed first nose (15E, 15'E) and has at its point of connection to the actuation part (15B, 15'B) a forwardly directed second nose (15C, 15'C), in which respect the engagement member has two projections (17, 18) which are rigidly connected to the second handle (12B, 12B') and which extend towards the first handle (11B, 11B') and which in this respect enclose the engagement arm on both sides, of which the front projection (17) forms one of the said end stops and is arranged for engagement with the second nose (15C, 15'C) for the purpose of rotation of the pawl, in which respect the rear projection (18) has at its free end a first tooth (18A) which is turned to the front projection (17) and which is arranged for engagement with the first nose (15E, 15E'), and in which respect mutually engaging edges of the first nose and of the first tooth are shaped for mutual form engagement.

2. A tool according to patent claim 1, characterised in that, at the free end of the engagement arm (15'A, 15"A) opposite the first nose (15'E, 15"E), a forwardly extending third nose (15'D, 15"D), and in a bay (A') on the front projection (17A) a tooth (17B) directed towards the engagement arm (15', 15"), are provided, which have facing edges which are slidable on one another, in which respect the dimensions and positions of the third nose (15'E, 15"E) and of the said tooth (17B) are so selected that the third nose can cross the tooth without a pawl (15', 15") being swivelled into the opposite lateral position.

3. A tool according to patent claim 1 or 2, characterised in that provided on the rear projection (18) there is additionally at least one further tooth (18B, 18C), directed and shaped in the same way as the first tooth (18A), for form engagement with the first nose (15E, 15'E, 15"E) of the engagement arm, in which respect the dimensions and the position of this further tooth or of these further teeth (18B, 18C), as well as the dimensions of the first nose (15E, 15'E, 15") are so selected that the nose can cross the tooth or respectively the teeth without the pawl (15, 15', 15") being swivelled into the opposite lateral position.

4. A tool according to patent claim 3, characterised in that three teeth (18A, 18B, 18C) are provided on the rear projection (18).

5. A tool according to any one of the preceding patent claims, characterised in that the tooth (18A) or the teeth (18A, 18B, 18C) on the rear projection (18) have bevelled lower edges (18B') and the first nose (15E) on the pawl (15) has an upper edge (15'E') correspondingly bevelled for form-locking with them.

6. A tool according to any one of the preceding patent claims, characterised in that the actuation part (15B) of the pawl (15) extends rearwardly and the spring element is designed as a spiral-shaped or omega-shaped spring (16", 16).

7. A tool according to any one of patent claims 1 to 5, characterised in that the actuation part of the pawl (15") is formed by the second nose (15"B) which extends forwardly, and the spring element is designed as a helical spring (16').

## Revendications

1. Pince (10A-10B") comprenant deux branches (11B, 12B, 11B', 12B'), deux mâchoires (11A, 12A) raccordées à ces branches et un dispositif de blocage qui est destiné à empêcher une ouverture prématurée des mâchoires (11A, 12A) et présente un cliquet de conmande (15, 115', 115") raccordé pivotant sur la première branche au moyen d'un pivot (14) et un élément de contact (17, 18) pour le cliquet de commande raccordé à la deuxième branche, le cliquet de commande étant continuellement sollicité par un ressort (16) en un point d'attaque (16B, 16'B) situé à distance du pivot (14) afin de fonctionner à la manière d'une bascule bistable et de pivoter, lorsqu'il heurte au moins une butée terminale (E) disposée sur la deuxième branche à la suite de l'organe de contact, d'une position latérale empêchant une ouverture dans une position latérale permettant une ouverture et inversement, le cliquet de commande présentant une pièce d'actionnement (15B, 15B') s'étendant entre le point d'attaque mentionné (16B, 16'B) et le pivot (14) ainsi qu'une pièce d'engagement (15A, 15'A, 15") qui s'étend du pivot (14) vers l'élément de contact et est terminée à son extrémité libre par un organe d'engagement (15E, 15'E, 15"E), caractérisée en ce que la pièce d'engagement (15A, 15'A, 15") a la forme d'un bras d'engagement qui s'étend transversalement à la ligne (X') reliant le point d'attaque (16B) de l'élément à ressort (16, 16', 16") et le pivot (14), porte à son extrémité libre comme organe d'engagement un premier nez (15E, 15'E) orienté vers l'arrière et présente au niveau de son point de raccordement avec la pièce d'actionnement (15B, 15'B), un deuxième nez (15C, 15'C) orienté vers l'avant, l'élément de contact présentant deux saillies (17, 18) qui sont raccordées rigidement à la deuxième branche (12B, 12B'), s'étendent vers la première branche (11B, 11B') et entourent ainsi le bras d'engagement de part et d'autre, la saillie avant (17) formant l'une des butées terminales mentionnées et étant prévue pour s'engager avec le deuxième nez (15C, 15'C) afin de renverser le cliquet de commande et la saillie arrière (18) présentant à son extrémité libre une première dent (18A) qui est tournée vers la saillie avant (17) et est prévue pour s'engager avec le premier nez (15E, 15'E) et des bords s'engageant l'un avec l'autre du premier nez et de la première dent étant configurés pour s'engager l'un dans l'autre avec complémentarité de formes.

2. Pince selon la revendication 1, caractérisée en ce qu'il est prévu à l'extrémité libre du bras d'engagement (15'A, 15"A) en face du premier nez (15'E, 15"E), un troisième nez (15'D, 15"D) s'étendant vers l'avant et dans un renflement (A') sur la première saillie (17A), une dent (17B) orientée vers le bras d'engagement (15', 15") et en ce que ledit nez et ladite dent présentent des bords tournés l'un vers l'autre et pouvant glisser l'un contre l'autre, les dimensions et les positions du troisième nez (15'E, 15"E) et de la dent mentionnée (17B) étant choisies de telle manière que le troisième nez puisse dépasser la dent sans que le cliquet de commande (15', 15") pivote dans la position latérale opposée.

3. Pince selon la revendication 1 ou 2, caractérisée en ce qu'au moins une autre dent (18B, 18C) profilée et orientée comme la première dent (18A) est encore prévue sur la saillie arrière (18) pour s'engager par complémentarité de formes avec le premier nez (15E, 15'E, 15"E) du bras d'engagement, les dimensions et la position de cette autre dent ou de ces autres dents (18B, 18C) ainsi que les dimensions du premier nez (15E, 15'E, 15") étant choisies de telle manière que le nez puisse dépasser la dent ou les dents sans que le cliquet de commande (15, 15', 15") pivote dans la position latérale opposée.

4. Pince selon la revendication 3, caractérisée en ce que trois dents (18A, 18B, 18C) sont prévues sur la saillie arrière (18).

5. Pince selon l'une quelconque des revendications précédentes, caractérisée en ce que la dent (18A) ou les dents (18A, 18B, 18C) sur la saillie arrière (18) présentent des bords inférieurs biseautés (18B') et le premier nez (15E) présente un bord supérieur (15'E') biseauté de manière correspondante pour être en complémentarité de formes avec lesdites dents.

6. Pince selon l'une quelconque des revendications précédentes, caractérisée en ce que la pièce d'actionnement (15B) du cliquet de commande (15) s'étend vers l'arrière et l'élément à ressort est réalisé sous la forme d'un ressort spiralé ou en forme d'oméga (16", 16).

7. Pince selon l'une quelconque des revendications 1 à 5, caractérisée en ce que la pièce d'actionnement du cliquet de commande (15") est formée par le deuxième nez (15"B) qui s'étend vers l'avant et l'élément à ressort est réalisé sous la forme d'un ressort hélicoïdal (16').
